# EUROPÄISCHE PATENTSCHRIFT

(11) **EP 3 936 662 B1**
(45) Veröffentlichungstag und Bekanntmachung des Hinweises auf die Patenterteilung: **05.10.2022**
(21) Anmeldenummer: 20020316.4
(22) Anmeldetag: 08.07.2020
(51) Int. Cl.: E01B 7/12, E01B 19/00

(54) **GLEISTEIL**
RAIL SECTION
PARTIE DE VOIE FERRÉE

(43) Veröffentlichungstag der Anmeldung: 12.01.2022
(73) Patentinhaber: voestalpine Railway Systems GmbH, 8700 Leoben (AT); voestalpine Turnout Technology Zeltweg GmbH, 8740 Zeltweg (AT); Getzner Werkstoffe Holding GmbH, 6706 Bürs (AT)
(72) Erfinder: Augustin, Andreas, 6714 Nüziders (AT); Loy, Harald, 6780 Schruns (AT); Stocker, Erik, 8724 Spielberg (AT); Ossberger, Heinz, 8734 Großlobming (AT)
(74) Vertreter: Keschmann, Marc

(56) Entgegenhaltungen:
- EP-A1- 3 190 229
- US-B1- 8 714 462

## Beschreibung

Die vorliegende Erfindung betrifft ein Gleisteil, insbesondere Weichenherzstück, umfassend eine Lauffläche für ein Rad eines Schienenfahrzeuges, eine der Lauffläche gegenüberliegende Unterseite und mindestens einen zur Unterseite hin offenen Hohlraum, wobei im Hohlraum Schwingungsdämpfungsmittel aufgenommen sind. Weiters betrifft die vorliegende Erfindung ein Verfahren zur Herstellung eines Gleisteils.

Beim Überfahren von Gleisen durch ein Schienenfahrzeug wie einen Zug oder eine Straßenbahn werden abhängig von der Geschwindigkeit Schallwellen emittiert, die von Passagieren der Straßenbahn oder des Zuges aber insbesondere von Anrainern einer entsprechenden Schienenstrecke als unangenehm und störend empfunden werden. Insbesondere Weichenherzstücke emittieren bei der Überfahrt eines Schienenfahrzeuges durch die vorhandene Herzstücklücke im Vergleich zum sonstigen Verlauf der Schienenstrecke in erhöhtem Maße Lärm und Erschütterungen. Dabei verhält sich das Weichenherzstück durch seine Konstruktion, aufgrund der an der den Laufflächen für die Räder eines Schienenfahrzeuges gegenüberliegenden Unterseite mindestens ein zur Unterseite hin offener Hohlraum vorhanden ist, als Schwingungs- und Resonanzkörper.

Es wurde daher bereits eine Reihe von Versuchen unternommen, das Schwingungs- und Resonanzverhalten von Gleisteilen und insbesondere von Weichenherzstücken im Sinne einer Reduktion der Lärmemission durch Dämpfung zu beeinflussen.

Beispielsweise offenbart EP 3 190 229 A1 ein Vibrationen und Lärm reduzierend ausgebildetes Eisenbahnprofil, worin ein Gleisteil mit einer Mehrzahl von Hohlräumen an dessen Unterseite offenbart ist, wobei jeweils in einen Hohlraum ein spezieller Massendämpfer eingesetzt ist, der auf die Dämpfung spezifischer Frequenzen abgestimmt und im einfachsten Fall dort vergossen ist. Die Massendämpfer sind in EP 3 190 229 A1 jeweils als solider Block aus Stahl offenbart und der Stahlblock muss vom Körper des Gleisteils beabstandet im Hohlraum gelagert werden, um frei vibrieren zu können. Die Lösung gemäß der EP 3 190 229 A1 ist insgesamt als kompliziert und kostenintensiv zu bezeichnen.

Der vorliegenden Erfindung liegt daher die Aufgabe zugrunde ein Gleisteil zu schaffen, das einfach und kostengünstig hergestellt werden kann und gleichzeitig effizient gedämpft ist, um Lärmemissionen beim Überfahren des Gleisteils zu vermindern.

Diese Aufgabe wird erfindungsgemäß durch ein Gleisteil gemäß Anspruch 1 bzw. ein Verfahren gemäß Anspruch 16 gelöst, nämlich dadurch dass die Schwingungsdämpfungsmittel von einem im Hohlraum angeordneten Verbundwerkstoff gebildet sind, der einen elastomeren Schaumstoff und im elastomeren Schaumstoff verteilte Stücke eines stückigen Zuschlagsstoffes umfasst. Anders als im Stand der Technik wird somit bei der vorliegenden Erfindung davon abgegangen, speziell dimensionierte Dämpfungselemente in Form von Massendämpfern aufwendig in einem Hohlraum eines Gleisteils zu lagern, sondern die Dämpfung gründet sich auf die Gesamtmasse von elastomerem Schaumstoff mit schüttfähigem Zuschlagsstoff beziehungsweise Zuschlagsstoffen und der dämpfenden Eigenschaft des Elastomers in dem Hohlraum. Der Zuschlagsstoff ist stückig und kann somit von der Masse des Schaumstoffs vor dem Aufschäumen umflossen werden, um einen Verbundwerkstoff in dem Hohlraum zu ergeben. Auf diese Weise ist der Zuschlagsstoff schwingend an das Gleisteil angebunden und führt aufgrund seiner relativen Unregelmäßigkeit zu einer breitbandigen Dämpfung von Schwingungen und damit auf einfache und besonders kostengünstige Weise zu einer merklichen Reduktion von Lärmemissionen beim Überfahren des erfindungsgemäßen Gleisteils. Auf diese Weise werden ein innovativer Werkstoff und ein entsprechendes Gleisteil geschaffen, welche im Hinblick auf die Eigenschaften Dämpfung, Steifigkeit und Dichte ein Optimum für diese Anwendung darstellen.

Bevorzugt umfasst der Gleisteil zwei, drei oder mehrere zur Unterseite hin offene Hohlräume, in denen jeweils Schwingungsdämpfungsmittel der erfindungsgemäßen Art aufgenommen sind. Die Hohlräume erstrecken sich dabei bevorzugt in Schienenlängsrichtung und sind nebeneinander angeordnet.

Bevorzugt ist der Schaumstoff als gemischtzelliger Schaumstoff ausgebildet. Ein derartiger Schaumstoff bietet einen hohen mechanischen Verlustfaktor und ein gutes Rückstellvermögen und eignet sich daher in besonderem Maße zur Dämpfung von akustischen Schwingungen.

Gemäß einer bevorzugten Ausführungsform der vorliegenden Erfindung ist der Schaumstoff ein Polyurethan-Schaumstoff mit einer Dichte von mindestens 0,5 kg/l und einem mechanischen Verlustfaktor von größer als 0,40. Die dämpfenden Werkstoffeigenschaften des spezifischen, hochdämpfenden Polyurethan-Schaumstoffs werden genutzt, um die schwingende Struktur zu dämpfen. Bei der Schwingungsdämpfung wird die Bewegungsenergie (kinetische Energie) in eine andere, für das Schwingungsverhalten nicht mehr relevante Energieform umgewandelt und Resonanzerscheinungen von Bauteilen oder Strukturen können in engeren Grenzen gehalten werden.

Bei der vorliegenden Erfindung umfasst der Zuschlagsstoff bevorzugt Silikate und/oder Schwerspat, insbesondere mit einer Dichte zwischen 2,5 kg/l und 8,0 kg/l, insbesondere 4,0 kg/l bis 7,8 kg/l, insbesondere 4,5 kg/l. Diese Materialien haben eine hohe Dichte und bringen daher eine wirkungsvolle Dämpfung der störenden Frequenzen der Eigenschwingungen des erfindungsgemäßen Gleisteils durch die Einbringung der zusätzlichen Masse und durch die Erhöhung der Steifigkeit mit sich.

Alternativ oder zusätzlich kann der Zuschlagsstoff Kammerfüllsteine, insbesondere aus Beton, und/oder Metallkörper umfassen wie dies einer bevorzugten Ausführungsform der vorliegenden Erfindung entspricht.

Durch passende Wahl der Körnung des Zuschlagsstoffs kann die Schubsteifigkeit und somit die Dämpfungswirkung des Verbundwerkstoffes gezielt beeinflusst werden. Bevorzugt weisen daher gemäß einer bevorzugten Ausführungsform der vorliegenden Erfindung die Stücke des Zuschlagsstoffs einen Äquivalentdurchmesser von mindestens 2 mm auf. Diese Mindestkorngröße ist darüber hinaus anzustreben, um den raschen und zuverlässigen Einschluss des Zuschlagsstoffs im Schaumstoff zu gewährleisten, was naturgemäß für eine zuverlässige Festlegung des Zuschlagsstoffs im erfindungsgemäßen Gleisteil vorteilhaft und hinsichtlich der dämpfungswirksamen Anbindung des Zuschlagsstoffs an das gesamte schwingende System des erfindungsgemäßen Gleisteils anzustreben ist.

Die vorliegende Erfindung ist bevorzugt dahingehend weitergebildet, dass der Verbundwerkstoff den wenigstens einen Hohlraum nur teilweise ausfüllt, sodass zwischen einer der Unterseite des Gleisteils zugewandten Oberfläche des Verbundwerkstoffs und der Ebene einer die Unterseite des Gleisteils ausbildenden Bodenfläche ein von dem Verbundwerkstoff freier Raum verbleibt. Dadurch wird eine Entkopplung des schwingungsdämpfenden Verbundwerkstoffs vom Unterbau des Gleises erreicht.

Bevorzugt ist in dem Hohlraum wenigstens ein Abdeckelement befestigt, welches das vom Verbundwerkstoff einnehmbare Volumen zu einer Unterseite des Gleisteils hin begrenzt. Dies dient im weitesten Sinne dazu, den Verbundwerkstoff, der an sich durch den PUR-Schaumstoff an den Wänden des Hohlraums haftet, zusätzlich mechanisch im Hohlraum zu halten, um einer möglicherweise über eine längere Liegezeit des erfindungsgemäßen Gleisteils erfolgenden Lockerung des Verbundwerkstoffs entgegen zu wirken. Hierbei ist das Abdeckelement bevorzugt in Abstand von der Ebene der Bodenfläche des Gleisteils angeordnet, wenn wie oben beschrieben eine Entkopplung von Unterbau des Gleises erreicht werden soll.

In diesem Zusammenhang ist die Erfindung bevorzugt dahingehend weitergebildet, dass das Abdeckelement mit einer Wand des Hohlraums starr, insbesondere stofflich verbunden ist. Die Verbindung des Abdeckelements mit dem Gleisteil ist somit möglichst fest, um eine möglichst unveränderliche Stützung des Verbundwerkstoffs im Hohlraum zu gewährleisten. Unter einer stofflichen Verbindung wird beispielsweise eine Verbindung durch Schweißen verstanden.

Gemäß einer bevorzugten Ausführungsform der vorliegenden Erfindung ist das Abdeckelement mit einem Gewindestab verschraubt, der mit einer Bodenwand des Hohlraums starr, insbesondere stofflich verbunden ist. Bei dieser bevorzugten Art der Befestigung des Abdeckelements wird der Verbundwerkstoff vom Gewindestab durchsetzt und es wird eine besonders gute Kraftübertragung auf das Abdeckelement und somit auf den Verbundwerkstoff im Hohlraum erzielt, um ein Ablösen des Verbundwerkstoffs von den Wänden des Hohlraums zu verhindern und um die Aktivierung des Verbundwerkstoffs zu gewährleisten.

Alternativ oder zusätzlich ist die vorliegende Erfindung dadurch gekennzeichnet, dass das Abdeckelement mit Seitenwänden des wenigstens einen Hohlraums verbunden ist, vorzugsweise stofflich oder unter Verwendung von Befestigungselementen verbunden ist. Das Abdeckelement kann demgemäß an den Seitenwänden des Hohlraums verschweißt sein oder über verschweißte oder in die Seitenwände eingeschraubte Befestigungselemente, wie beispielsweise Klammern oder Befestigungswinkel oder dgl. befestigt werden.

Eine weitere verbesserte Sicherung der Anbindung des Verbundwerkstoffs an die Wände des Hohlraums erfolgt gemäß einer bevorzugten Ausführungsform der vorliegenden Erfindung dergestalt, dass das Abdeckelement nach dem Aushärten des Schaumstoffs mit dem Gleisteil verspannbar ist. Dies ist im besonderen Maße bei der zuvor beschriebenen Ausführungsform realisierbar, bei der das Abdeckelement mit einem Gewindestab verschraubt ist, der mit einer Bodenwand des Hohlraums starr, insbesondere stofflich verbunden ist. Nach dem Verfestigen des Schaumstoffs kann das Abdeckelement, geführt durch den Gewindestab auf die Oberfläche des Schaumstoffs aufgelegt und danach mit einer Mutter verschraubt werden. Je nachdem, wie fest die Mutter angezogen wird, erfolgt eine Verspannung des Abdeckelements und somit des Verbundwerkstoffs in dem Hohlraum, wodurch auch die Dichte und dadurch die Dämpfungseigenschaften des Verbundwerkstoffs zusätzlich beeinflusst werden können.

Bevorzugt ist das Abdeckelement als Abdeckgitter ausgebildet. Ein Abdeckgitter bietet hinsichtlich der Sicherung des Verbundwerkstoffs in dem Hohlraum in einer seitlichen Richtung gewisse Vorteile und gestattet es darüber hinaus, dass nach Niederschlägen der Bereich zwischen dem Verbundwerkstoff und dem Abdeckgitter trocknen kann, was der Lebensdauer des Verbundwerkstoffs über eine lange Liegezeit zuträglich sein kann.

Die im Zusammenhang mit der vorliegenden Erfindung bedeutsamsten Lärmemissionen im Schienenverkehr entstehen bei der Überfahrt eines Schienenfahrzeuges über ein Weichenherzstück. Schienenweichen setzen sich aus dem geraden Hauptgleis und dem gekrümmten Zweiggleis zusammen. Das Weichenherzstück ist ein zentrales Element in der Weiche. Hier schneiden sich die innenliegenden Schienen. Diese werden an der sogenannten Herzstücklücke unterbrochen, damit der Spurkranz eines Rades, das die gegenüberliegende Flügelschiene befährt, ungestört hindurchfahren kann. Zum Herzstück gehören Herzstückspitze, Herzstücklücke und die Flügelschienen sowie Anschlussschienen. Bei der Überfahrt über die Herzstücklücke verursacht die unterbrochene Fahrfläche einen dynamischen Schlag an der Herzstückspitze. Diese Stoßbelastung führt zu einer breitbandigen Schwingungsanregung des Herzstücks und der umliegenden Gleise. Diese Schwingungen werden in Form von hörbarem Luftschall und spürbarem Körperschall an die Umgebung abgegeben und wirken störend. Gleichzeitig weisen Weichenherzstücke konstruktionsbedingt an ihrer Unterseite Hohlräume auf, die wie ein Resonanzkörper wirken und die Lärmemissionen weiter verstärken. Die vorliegende Erfindung wird daher dann mit besonderer Wirkung zum Einsatz gebracht, wenn das Gleisteil ein Weichenherzstück ist und sich der wenigstens eine Hohlraum in Längsrichtung zumindest über den Bereich einer Herzstückspitze des Weichenherzstücks erstreckt, wie dies einer bevorzugten Ausführungsform der vorliegenden Erfindung entspricht. Mit dem erfindungsgemäßen Gleisteil kann daher eine erhebliche Reduktion der Lärmemissionen am Weichenherzstück erzielt werden.

Das erfindungsgemäße Verfahren zur Herstellung eines Gleisteils gemäß einem der Ansprüche 1 bis 15 umfasst zumindest die folgenden Schritte:
- Bereitstellen eines Gleisteils, insbesondere eines Weichenherzstücks, insbesondere eines Mangangussherzstücks, mit zumindest einem Hohlraum,
- zumindest teilweises Befüllen des Hohlraums mit schüttfähigem, stückigem Zuschlagsstoff bzw. Zuschlagsstoffen,
- Vergießen eines verbleibenden Volumens in dem Hohlraum mit einer aufschäumbaren Masse unter Einschluss des stückigen Zuschlagsstoffes, um einen Verbundwerkstoff zu erhalten, der einen elastomeren Schaumstoff und im elastomeren Schaumstoff verteilte Stücke des stückigen Zuschlagsstoffes umfasst.

Der Effekt der Schwingungsdämpfung gründet sich auf die Gesamtmasse von elastomerem Schaumstoff mit schüttfähigem Zuschlagsstoff beziehungsweise Zuschlagsstoffen und der dämpfenden Eigenschaften des Elastomers in dem Hohlraum. Der Zuschlagsstoff ist stückig und kann somit von der Masse des hochdämpfenden Schaumstoffs vor dem Aufschäumen umflossen werden, um einen Verbundwerkstoff in dem Hohlraum zu ergeben. Die Masse des Schaumstoffs füllt dabei auch die Hohlräume zwischen den einzelnen Stücken des Zuschlagsstoffs, wodurch ein zusammenhängender Körper des Verbundwerkstoffs erhalten wird. Der Zuschlagsstoff wird auf Grund der elastischen Eigenschaften des Schaumstoffs dabei schwingungsfähig an das Gleisteil angebunden und führt aufgrund seiner Inhomogenität zu einer breitbandigen Dämpfung von Schwingungen und damit auf einfache und besonders kostengünstige Weise zu einer merklichen Reduktion von Lärmemissionen beim Überfahren des erfindungsgemäßen Gleisteils.

Das erfindungsgemäße Verfahren ist bevorzugt dahingehend weitergebildet, dass eine Oberfläche des Hohlraums vor dem Befüllen des Hohlraums mit einem Verfahren vorbehandelt wird, wie zum Beispiel Entrosten, Ätzen, Sandstrahlen und/oder Aufbringen eines Haftvermittlers zum Primen. Dies kann notwendig bzw. nützlich sein, um die Haftung des Verbundwerkstoffs an den Wänden des Hohlraums zu verbessern, um eine möglichst lange Liegezeit des mit dem erfindungsgemäßen Verfahren hergestellten Gleisteils zu ermöglichen.

Bevorzugt erfolgt das Vergießen mit einer Masse, die zu einem Polyurethan-Schaumstoff aufschäumt, insbesondere einem Polyurethan-Schaumstoff mit einer Dichte von mindestens 0,5 kg/l und einem mechanischen Verlustfaktor von größer als 0,40. Die dämpfenden Werkstoffeigenschaften des spezifischen Polyurethan-Schaumstoff werden genutzt, um die schwingende Struktur zu dämpfen.

Bei der vorliegenden Erfindung werden als Zuschlagsstoff bevorzugt Silikate und/oder Schwerspat, insbesondere mit einer Dichte zwischen 2,5 kg/l und 8,0 kg/l, insbesondere 4,0 kg/l bis 7,8 kg/l, insbesondere 4,5 kg/l eingesetzt. Diese Materialien haben eine hohe Dichte und bringen daher eine wirkungsvolle Dämpfung der störenden Frequenzen der Eigenschwingungen des erfindungsgemäßen Gleisteils durch die Einbringung der zusätzlichen Masse und durch die Erhöhung der Steifigkeit mit sich.

Alternativ oder zusätzlich werden als Zuschlagsstoff Kammerfüllsteine, insbesondere aus Beton, und/oder Metallkörper eingesetzt, wie dies einer bevorzugten Ausführungsform der vorliegenden Erfindung entspricht.

Bevorzugt wird ein Zuschlagsstoff mit einem Äquivalentdurchmesser von mindestens 2 mm der Stücke des Zuschlagsstoffs eingesetzt. Diese Mindestkorngröße ist darüber hinaus anzustreben, um den raschen und zuverlässigen Einschluss des Zuschlagsstoffs im Schaumstoff zu gewährleisten, was naturgemäß für eine zuverlässige Festlegung des Zuschlagsstoffs im erfindungsgemäßen Gleisteil bevorzugt und hinsichtlich der dämpfungswirksamen Anbindung des Zuschlagsstoffs an das gesamte schwingende System des erfindungsgemäßen Gleisteils anzustreben ist.

Bevorzugt wird in dem Hohlraum wenigstens ein Abdeckelement befestigt, welches das vom Verbundwerkstoff einnehmbare Volumen zu einer Unterseite des Gleisteils hin begrenzt. Dies dient im weitesten Sinne dazu, den Verbundwerkstoff, der an sich durch den PUR-Schaumstoff an den Wänden des Hohlraums haftet, zusätzlich mechanisch im Hohlraum zu halten, um einer möglicherweise über eine längere Liegezeit des erfindungsgemäßen Gleisteils erfolgenden Lockerung des Verbundwerkstoffs entgegen zu wirken.

Gemäß einer bevorzugten Ausführungsform der vorliegenden Erfindung erfolgt das Befüllen oder Vergießen durch einen nicht durch das zumindest eine Abdeckelement abgedeckten Bereich einer Öffnung des Hohlraums. Dies bedeutet, dass zuerst das Abdeckelement an dem Gleisteil festgelegt wird und das Befüllen durch einen Freiraum oder Spalt zwischen einer Öffnung des Hohlraums und dem Abdeckelement erfolgt. Diese Vorgehensweise ist naturgemäß nur mit einem Verbundwerkstoff wie bei der vorliegenden Erfindung möglich, der aufgrund seiner schüttfähigen und stückigen Zuschlagsstoffe einfach eingefüllt und nicht aufwendig im Hohlraum angeordnet und ortsspezifisch festgelegt werden muss.

Eine weitere verbesserte Sicherung der Anbindung des Verbundwerkstoffs an die Wände des Hohlraums erfolgt gemäß einer bevorzugten Ausführungsform der vorliegenden Erfindung dergestalt, dass das Abdeckelement nach dem Aushärten des Schaumstoffs mit dem Gleisteil verspannt wird. Dies ist im besonderen Maße bei der zuvor im Zusammenhang mit dem erfindungsgemäßen Gleisteil beschriebenen Ausführungsform realisierbar, bei der das Abdeckelement mit einem Gewindestab verschraubt ist, der mit einer Bodenwand des Hohlraums starr, insbesondere stofflich verbunden ist. Je nachdem, wie fest die Mutter angezogen wird, erfolgt eine Verspannung des Abdeckelements und somit des Verbundwerkstoffs in dem Hohlraum, wodurch auch die Dichte und dadurch die Dämpfungseigenschaften des Verbundwerkstoffs zusätzlich beeinflusst werden können.

Die Erfindung wird nachfolgend anhand eines in der Zeichnung dargestellten Ausführungsbeispiels näher erläutert. In dieser zeigen
Fig. 1 eine der Lauffläche gegenüberliegende Unterseite eines Weichenherzstücks,
Fig. 2a-2d eine Mehrzahl von Querschnittansichten des Weichenherzstücks entlang der Linien A-A, B-B, D-D sowie E-E gemäß Fig. 1,
Fig. 3 eine Darstellung eines repräsentativen Abschnitts eines Weichenherzstücks gemäß Fig. 1,
Fig. 4 eine Draufsicht auf einen durch ein Abdeckelement abgedeckten Bereich eines Hohlraums in einem Weichenherzstück und
Fig. 5 eine diagrammatische Darstellung der Reduktion des Schallpegels in unmittelbarer Umgebung eines erfindungsgemäßen Weichenherzstücks.

In Fig. 1 ist ein Weichenherzstück mit dem Bezugszeichen 1 bezeichnet und es ist zu erkennen, dass an der Unterseite 2 des Weichenherzstücks 1 eine Mehrzahl von Hohlräumen 3 angeordnet ist, wobei je nachdem, welcher Abschnitt des Weichenherzstücks 1 betrachtet wird, unterschiedlich viele Hohlräume quer zur Fahrrichtung, symbolisiert durch den Doppelpfeil 4, nebeneinander angeordnet sind. Dies ist dadurch bedingt, dass die Schienen der einander an der Weiche kreuzenden Gleise zusammengeführt und wieder auseinander geführt werden und die Hohlräume an der Unterseite durch das Schienenprofil an der Lauffläche bedingt sind. Zur besseren Übersichtlichkeit ist in Fig. 1 nur ein Teil der Hohlräume 3 mit Bezugszeichen versehen. Dies wird auch in Fig. 2 beibehalten, in der gleiche Teile mit gleichen Bezugszeichen versehen sind.

In den Schnittdarstellungen nach Fig. 2 ist nun auch jeweils die Lauffläche 5 beziehungsweise eine Mehrzahl von Laufflächen 5 zu erkennen. Die Hohlräume 3 an der Unterseite 2 nehmen ein beträchtliches Volumen ein und es ist nachvollziehbar, dass dann, wenn ein Zug mit hoher Geschwindigkeit über das Weichenherzstück 1 fährt, massive Schwingungen und Resonanzen auftreten, die dementsprechend mit hohen Lärmemissionen verbunden sind. Mit dem Bezugszeichen 6 ist die Herzstückspitze bezeichnet, auf die das Rad eines Zuges nach Passieren der Herzstücklücke 7, die sich im Bereich des Querschnitts A-A der Figuren 1 und 2 befindet, auffährt. In Fig. 2 sind die Hohlräume 3 zur Gänze mit Schwingungsdämpfungsmitteln 8 aus dem zuvor beschrieben Verbundwerkstoff aus PUR-Schaumstoff und Zuschlagsstoffen befüllt, wodurch eine ausgezeichnete Dämpfung der Lärmemissionen erzielt wird.

In Fig. 3 ist zu erkennen, dass die Hohlräume 3 mit Abdeckelementen 9 abgedeckt sein können, wobei die Abdeckelemente 9 mit einer Wand 10 des Hohlraums 3 starr unter Verwendung von Befestigungselementen 11 oder stofflich durch Verschweißen verbunden sein können. Alternativ oder zusätzlich können die Abdeckelemente 9 mit einem Gewindestab 12 unter Verwendung einer Mutter 13 verschraubt sein, wobei der Gewindestab 12 mit einer Bodenwand 10' des Hohlraums starr, beispielsweise im Sinne einer Verschraubung in der Bodenwand 10' oder aber stofflich verbunden ist, beispielsweise durch eine Verschweißung.

In Fig. 4 sind Abdeckelemente 9 in Form von Abdeckgittern 9' dargestellt und es ist ersichtlich, dass die Abdeckgitter über eine Mehrzahl von Befestigungselementen 11 mit Wänden 10 der Hohlräume 3 verbunden sind. Weiters ist zu erkennen, dass das Befüllen oder Vergießen mit dem PUR-Schaumstoff durch nicht durch das zumindest eine Abdeckelement 9 abgedeckte Bereiche 14' einer Öffnung 14 des Hohlraums 3 erfolgt.

Messergebnisse aus einem Laborversuch sind in Fig. 5 ersichtlich, in der auf der Abszisse die Messfrequenz einer Schallmessung und auf der Ordinate der gemessene Schalldruck bezogen auf die Anregekraft in Dezibel bei Anregung des erfindungsgemäßen Gleisteils gegeneinander aufgetragen sind. Bei einem erfindungsgemäßen Gleisteil kommt es im Bereich zwischen 100 Hz (Hertz) und 10000 Hz und vor allem im Bereich zwischen 1000 Hz und 10000 Hz zu einer Reduktion des Schalldrucks um 17,7 dB bezogen auf die Anregekraft. Dies ist eine bedeutsame Absenkung und kann die Belastung durch Lärm der Anwohner von Bahnstrecken spürbar verringern. Besonders vorteilhaft ist auch die beinahe vollkommene Auslöschung der Frequenzen bei 30 Hz bis 40 Hz, welche Frequenzen vor allem bei langsam fahrenden Schienenfahrzeugen, beispielsweise im städtischen Bereich als besonders störend empfunden werden.

## Patentansprüche

1. Gleisteil (1), insbesondere Weichenherzstück (1), umfassend eine Lauffläche für ein Rad eines Schienenfahrzeuges, eine der Lauffläche gegenüberliegende Unterseite (2) und mindestens einen zur Unterseite (2) hin offenen Hohlraum (3), wobei im Hohlraum (3) Schwingungsdämpfungsmittel (8) aufgenommen sind, **dadurch gekennzeichnet, dass** die Schwingungsdämpfungsmittel (8) von einem im Hohlraum (3) angeordneten Verbundwerkstoff gebildet sind, der einen elastomeren Schaumstoff und im elastomeren Schaumstoff verteilte Stücke eines stückigen Zuschlagsstoffes umfasst.

2. Gleisteil nach Anspruch 1, **dadurch gekennzeichnet, dass** der Schaumstoff als gemischtzelliger Schaumstoff ausgebildet ist.

3. Gleisteil nach Anspruch 1 oder 2, **dadurch gekennzeichnet, dass** der Schaumstoff ein Polyurethan-Schaumstoff mit einer Dichte von mindestens 0,5 kg/l und einem mechanischen Verlustfaktor von größer als 0,40 ist.

4. Gleisteil nach Anspruch 1, 2 oder 3, **dadurch gekennzeichnet, dass** der Zuschlagsstoff Silikate und/oder Schwerspat, insbesondere mit einer Dichte zwischen 2,5 kg/l und 8,0 kg/l, insbesondere 4,0 kg/l bis 7,8 kg/l, insbesondere 4,5 kg/l umfasst.

5. Gleisteil nach einem der Ansprüche 1 bis 4, **dadurch gekennzeichnet, dass** der Zuschlagsstoff Kammerfüllsteine, insbesondere aus Beton, und/oder Metallkörper umfasst.

6. Gleisteil nach einem der Ansprüche 1 bis 5, **dadurch gekennzeichnet, dass** die Stücke des Zuschlagsstoffs einen Äquivalentdurchmesser von mindestens 2 mm aufweisen.

7. Gleisteil nach einem der Ansprüche 1 bis 6, **dadurch gekennzeichnet, dass** der Verbundwerkstoff den wenigstens einen Hohlraum (3) nur teilweise ausfüllt, sodass zwischen einer der Unterseite des Gleisteils (1) zugewandten Oberfläche des Verbundwerkstoffs und der Ebene einer die Unterseite (2) des Gleisteils (1) ausbildenden Bodenfläche ein von dem Verbundwerkstoff freier Raum verbleibt.

8. Gleisteil nach einem der Ansprüche 1 bis 7, **dadurch gekennzeichnet, dass** in dem Hohlraum (3) wenigstens ein Abdeckelement (9, 9') befestigt ist, welches das vom Verbundwerkstoff einnehmbare Volumen zu einer Unterseite (2) des Gleisteils (1) hin begrenzt.

9. Gleisteil nach Anspruch 8, **dadurch gekennzeichnet, dass** das Abdeckelement (9, 9') bevorzugt in Abstand von der Ebene der Bodenfläche des Gleisteils (1) angeordnet ist.

10. Gleisteil nach Anspruch 8 oder 9, **dadurch gekennzeichnet, dass** das Abdeckelement (9, 9') mit einer Wand (10) des Hohlraums (3) starr, insbesondere stofflich verbunden ist.

11. Gleisteil nach Anspruch 8, 9 oder 10, **dadurch gekennzeichnet, dass** das Abdeckelement (9, 9') mit einem Gewindestab (12) verschraubt ist, der mit einer Bodenwand (10') des Hohlraums (3) starr, insbesondere stofflich verbunden ist.

12. Gleisteil nach einem der Ansprüche 8 bis 11, **dadurch gekennzeichnet**, **dadurch gekennzeichnet, dass** das Abdeckelement (9, 9') mit Seitenwänden des wenigstens einen Hohlraums (3) verbunden ist, vorzugsweise stofflich oder unter Verwendung von Befestigungselementen (11) verbunden ist.

13. Gleisteil nach einem der Ansprüche 8 bis 12, **dadurch gekennzeichnet, dass** das Abdeckelement (9, 9') nach dem Aushärten des Schaumstoffs mit dem Gleisteil (1) verspannbar ist.

14. Gleisteil nach einem der Ansprüche 8 bis 13, **dadurch gekennzeichnet**, **dadurch gekennzeichnet, dass** das Abdeckelement (9, 9') als Abdeckgitter ausgebildet ist.

15. Gleisteil nach einem der Ansprüche 1 bis 14, **dadurch gekennzeichnet, dass** das Gleisteil (1) ein Weichenherzstück (1) ist und sich der wenigstens eine Hohlraum (3) in Längsrichtung zumindest über den Bereich einer Herzstückspitze des Weichenherzstücks (1) erstreckt.

16. Verfahren zur Herstellung eines Gleisteils gemäß einem der Ansprüche 1 bis 15, umfassend
zumindest die folgenden Schritte:
- Bereitstellen eines Gleisteils (1), insbesondere eines Weichenherzstücks (1), insbesondere eines Mangangussherzstücks, mit zumindest einem zur Unterseite (2) des Gleisteils (1) hin offenen Hohlraum (3),
- zumindest teilweises Befüllen des Hohlraums (3) mit schüttfähigem, stückigem Zuschlagsstoff bzw. Zuschlagsstoffen,
- Vergießen eines verbleibenden Volumens in dem Hohlraum mit einer aufschäumbaren Masse unter Einschluss des stückigen Zuschlagsstoffes, um einen Verbundwerkstoff zu erhalten, der einen elastomeren Schaumstoff und im elastomeren Schaumstoff verteilte Stücke des stückigen Zuschlagsstoffes umfasst.

17. Verfahren nach Anspruch 16, **dadurch gekennzeichnet, dass** eine Oberfläche des Hohlraums (3) vor dem Befüllen des Hohlraums (3) mit einem Verfahren vorbehandelt wird, wie zum Beispiel Entrosten, Ätzen, Sandstrahlen und/oder Aufbringen eines Haftvermittlers zum Primen.

18. Verfahren nach Anspruch 16 oder 17, **dadurch gekennzeichnet, dass** das Vergießen mit einer Masse erfolgt, die zu einem Polyurethan-Schaumstoff aufschäumt, insbesondere einem Polyurethan-Schaumstoff mit einer Dichte von mindestens 0,5 kg/l und einem mechanischen Verlustfaktor von größer als 0,40.

19. Verfahren nach Anspruch 16, 17 oder 18, **dadurch gekennzeichnet, dass** als Zuschlagsstoff Silikate und/oder Schwerspat, insbesondere mit einer Dichte zwischen 2,5 kg/l und 8,0 kg/l, insbesondere 4,0 kg/l bis 7,8 kg/l, insbesondere 4,5 kg/l eingesetzt werden.

20. Verfahren nach einem der Ansprüche 16 bis 19, **dadurch gekennzeichnet, dass** als Zuschlagsstoff Kammerfüllsteine, insbesondere aus Beton, und/oder Metallkörper eingesetzt werden.

21. Verfahren nach einem der Ansprüche 16 bis 20, **dadurch gekennzeichnet, dass** ein Zuschlagsstoff mit einem Äquivalentdurchmesser von mindestens 2 mm der Stücke des Zuschlagsstoffs eingesetzt wird.

22. Verfahren nach einem der Ansprüche 16 bis 21, **dadurch gekennzeichnet, dass** in dem Hohlraum (3) wenigstens ein Abdeckelement (9, 9') befestigt wird, welches das vom Verbundwerkstoff einnehmbare Volumen zu einer Unterseite (2) des Gleisteils (1) hin begrenzt.

23. Verfahren nach Anspruch 22, **dadurch gekennzeichnet, dass** das Befüllen oder Vergießen durch einen nicht durch das zumindest eine Abdeckelement abgedeckten Bereich einer Öffnung des Hohlraums (3) erfolgt.

24. Verfahren nach Anspruch 22 oder 23, **dadurch gekennzeichnet, dass** das zumindest eine Abdeckelement (9, 9') nach dem Aushärten des Schaumstoffs mit dem Gleisteil (1) verspannt wird.

## Claims

1. Track part (1), in particular switch frog (1), comprising a running surface for a wheel of a rail vehicle, an underside (2) opposite the running surface and at least one cavity (3) open towards the underside (2), wherein vibration damping means (8) are arranged in the cavity (3), **characterized in that** the vibration damping means (8) are formed by a composite material arranged in the cavity (3) which comprises an elastomeric foam and pieces of a lumpy addition distributed within the elastomeric foam.

2. Track part according to claim 1, **characterized in that** the foam is designed as a mixed-cell foam.

3. Track part according to claim 1 or 2, **characterized in that** the foam is a polyurethane foam with a density of at least 0.5 kg/l and a mechanical loss factor of greater than 0.40.

4. Track part according to claim 1, 2 or 3, **characterized in that** the addition comprises silicates and/or barite, in particular with a density between 2.5 kg/l and 8.0 kg/l, in particular 4.0 kg/l to 7.8 kg/l, in particular 4.5 kg/l.

5. Track part according to any one of claims 1 to 4, **characterized in that** the addition comprises chamber fill blocks, in particular made of concrete, and/or metal bodies.

6. Track part according to any one of claims 1 to 5, **characterized in that** said pieces of addition have an equivalent diameter of at least 2 mm.

7. Track part according to any one of claims 1 to 6, **characterized in that** the composite material only partially fills the at least one cavity (3) so that a space between a surface of the composite material facing the underside of the track part (1) and the plane of a bottom surface forming the underside (2) of the track part (1) remains free of the composite material.

8. Track part according to any one of claims 1 to 7, **characterized in that** in the cavity (3) at least one cover element (9, 9') is mounted, which limits the volume that can be taken up by the composite material to an underside (2) of the track part (1).

9. Track part according to claim 8, **characterized in that** the cover element (9, 9') is arranged at a distance from the plane of the bottom surface of the track part (1).

10. Track part according to claim 8 or 9, **characterized in that** the cover element (9, 9') is rigidly, in particular materially, connected to a wall (10) of the cavity (3).

11. Track part according to claim 8, 9 or 10, **characterized in that** the cover element (9, 9') is screwed to a threaded rod (12) which is rigidly, in particular by a material bond, connected to a bottom wall (10') of the cavity (3).

12. Track part according to any one of claims 8 to 11, **characterized in that** the cover element (9, 9') is connected to side walls of the at least one cavity (3), preferably by a material bonded connection or by using fastening elements (11).

13. Track part according to any one of claims 8 to 12, **characterized in that** the cover element (9, 9') can be braced with the track part (1) after the foam has hardened.

14. Track part according to any one of claims 8 to 13, **characterized in that** the cover element (9, 9') is designed as a cover grille.

15. Track part according to any one of claims 1 to 14, **characterized in that** the track part (1) is a switch frog (1) and the at least one cavity (3) extends in the longitudinal direction at least over the area of a frog tip of the switch frog (1).

16. A method for producing a track part according to any one of claims 1 to 15 comprising at least the following steps:
- Providing a track part (1), in particular a switch frog (1), in particular a cast manganese frog, having at least one cavity (3) open towards the underside (2) of the track part (1),
- at least partial filling of the cavity (3) with a pourable, lumpy addition or additions,
- casting a remaining volume in the cavity with a foamable mass thereby enclosing the lumpy addition in order to obtain a composite material which comprises an elastomeric foam and pieces of the lumpy addition distributed within the elastomeric foam.

17. Method according to claim 16, **characterized in that** a surface of the cavity (3) is pretreated by a process before the cavity (3) is filled, such as by rust removal, etching, sandblasting and/or application of an adhesion promoter for priming.

18. Method according to claim 16 or 17, **characterized in that** the casting takes place with a mass which foams to form a polyurethane foam, in particular a polyurethane foam with a density of at least 0.5 kg/l and a mechanical loss factor of greater than 0.40.

19. Method according to claim 16, 17 or 18, **characterized in that** silicates and/or barite, in particular with a density between 2.5 kg/l and 8.0 kg/l, in particular 4.0 kg/l to 7.8 kg/l, in particular 4.5 kg/l, is/are used as said addition.

20. Method according to any one of claims 16 to 19, **characterized in that** chamber fill blocks, in particular made of concrete, and/or metal bodies are used as said addition.

21. Method according to any one of claims 16 to 20, **characterized in that** an addition is used, the pieces of which have an equivalent diameter of at least 2 mm.

22. Method according to any one of claims 16 to 21, **characterized in that** it comprises the step of mounting at least one cover element (9, 9') in the cavity (3), which limits the volume that can be taken up by the composite material towards an underside (2) of the track part (1).

23. Method according to claim 22, **characterized in that** the filling or casting takes place through a region of an opening in the cavity (3) that is not covered by the at least one cover element.

24. Method according to claim 22 or 23, **characterized in that** it comprises the step of bracing the at least one cover element (9, 9') with the track part (1) after the foam has hardened.

## Revendications

1. Partie de voie ferrée (1), notamment cœur de voie (1), comprenant une surface de roulement pour une roue d'un véhicule ferroviaire, une face inférieure (2) opposée à la surface de roulement, et au moins une cavité (3) ouverte vers la face inférieure (2), des moyens d'amortissement de vibrations (8) étant logés dans la cavité (3), **caractérisée en ce que** les moyens d'amortissement de vibrations (8) sont formés d'un matériau composite disposé dans la cavité (3), et comprenant une mousse élastomère et des morceaux d'un agrégat grumeleux répartis dans la mousse élastomère.

2. Partie de voie ferrée selon la revendication 1, **caractérisée en ce que** la mousse est réalisée sous forme de mousse à cellules mixtes.

3. Partie de voie ferrée selon la revendication 1 ou 2, **caractérisée en ce que** la mousse est une mousse de polyuréthane avec une densité d'au moins 0,5 kg/l et un facteur de perte mécanique supérieur à 0,40.

4. Partie de voie ferrée selon la revendication 1, 2 ou 3, **caractérisée en ce que** l'agrégat comprend des silicates et/ou de la barytine, notamment avec une densité comprise entre 2,5 kg/l et 8,0 kg/l, notamment de 4,0 kg/l à 7,8 kg/l, notamment de 4,5 kg/l.

5. Partie de voie ferrée selon l'une des revendications 1 bis 4, **caractérisée en ce que** l'agrégat comprend des blocs de remplissage de chambres, notamment en béton, et/ou des corps métalliques.

6. Partie de voie ferrée selon l'une des revendications 1 bis 5, **caractérisée en ce que** les morceaux de l'agrégat ont un diamètre équivalent d'au moins 2 mm.

7. Partie de voie ferrée selon l'une des revendications 1 bis 6, **caractérisée en ce que** le matériau composite ne remplit que partiellement l'au moins une cavité (3), de sorte qu'entre une surface du matériau composite tournée vers la face inférieure de la partie de voie ferrée (1) et le plan d'une surface de fond formant la face inférieure (2) de la partie de voie ferrée (1) se trouve une espace exempte du matériau composite.

8. Partie de voie ferrée selon l'une des revendications 1 bis 7, **caractérisée en ce qu'**au moins un élément de recouvrement (9,9') est fixé dans la cavité (3), délimitant le volume pouvant être occupé par le matériau composite vers une face inférieure (2) de la partie de voie ferrée (1).

9. Partie de voie ferrée selon la revendication 8, **caractérisée en ce que** l'élément de recouvrement (9,9') est de préférence disposé à distance du plan de la surface de fond de la partie de voie ferrée (1).

10. Partie de voie ferrée selon la revendication 8 ou 9, **caractérisée en ce que** l'élément de recouvrement (9,9') est relié rigidement, notamment matériellement, à une paroi (10) de la cavité (3).

11. Partie de voie ferrée selon la revendication 8, 9 ou 10, **caractérisée en ce que** l'élément de recouvrement (9,9') est vissé sur une tige filetée (12) qui est relié rigidement, notamment matériellement, à une paroi de fond (10') de la cavité (3).

12. Partie de voie ferrée selon l'une des revendications 8 bis 11, **caractérisée en ce que** l'élément de recouvrement (9,9') est relié à des parois latérales de l'au moins une cavité (3), de préférence relié matériellement ou à l'aide d'éléments de fixation (11).

13. Partie de voie ferrée selon l'une des revendications 8 bis 12, **caractérisée en ce que** l'élément de recouvrement (9,9') peut être serré sur la partie de voie ferrée (1) après le durcissement de la mousse.

14. Partie de voie ferrée selon l'une des revendications 8 bis 13, **caractérisée en ce que** l'élément de recouvrement (9,9') est réalisé sous forme de grille de recouvrement.

15. Partie de voie ferrée selon l'une des revendications 1 bis 14, **caractérisée en ce que** la partie de voie ferrée (1) est un cœur de voie (1) et l'au moins une cavité (3) s'étend dans la direction longitudinale au moins sur la zone d'une pointe de cœur du cœur de voie (1).

16. Procédé de fabrication d'une partie de voie ferrée selon l'une des revendications 1 bis 15, comprenant au moins les étapes suivantes :
- fourniture d'une partie de voie ferrée (1), notamment d'un cœur de voie (1), notamment d'un cœur de voie en manganèse, avec au moins une cavité (3) ouverte vers la face inférieure (2) de la partie de voie ferrée (1),
- remplissage au moins partielle de la cavité (3) avec du granulat ou des granulats versable(s) et grumeleux,
- versage dans un volume restant dans la cavité d'une masse moussable comprenant le granulat grumeleux, pour obtenir un matériau composite comprenant une mousse élastomère et des morceaux de l'agrégat grumeleux répartis dans la mousse élastomère.

17. Procédé selon la revendication 16, **caractérisé en ce qu'**avant le remplissage de la cavité (3), une surface de la cavité (3) est prétraitée avec un procédé tel que dérouillage, décapage, sablage et/ou application d'un promoteur d'adhérence pour apprêt.

18. Procédé selon la revendication 16 ou 17, **caractérisé en ce que** le versage est réalisée avec est réalisée avec une masse qui mousse pour former une mousse de polyuréthane, notamment une mousse de polyuréthane avec une densité d'au moins 0,5 kg/l et un facteur de perte mécanique supérieur à 0,40.

19. Procédé selon la revendication 16, 17 ou 18, **caractérisé en ce que** l'on utilise comme granulat des silicates et/ou de la barytine, notamment avec une densité comprise entre 2,5 kg/l et 8,0 kg/l, notamment de 4,0 kg/l à 7,8 kg/l, notamment de 4,5 kg/l.

20. Procédé selon l'une des revendications 16 bis 19, **caractérisé en ce que** l'on utilise comme granulat des blocs de remplissage de chambres, notamment en béton, et/ou des corps métalliques.

21. Procédé selon l'une des revendications 16 bis 20, **caractérisé en ce que** l'on utilise un granulat avec un diamètre équivalent d'au moins 2 mm pour les morceaux de l'agrégat.

22. Procédé selon l'une des revendications 16 bis 21, **caractérisé en ce qu'**au moins un élément de recouvrement (9,9') est fixé dans la cavité (3), délimitant le volume pouvant être occupé par le matériau composite vers une face inférieure (2) de la partie de voie ferrée (1).

23. Procédé selon la revendication 22, **caractérisé en ce que** le remplissage ou le versage s'effectue à travers une zone d'une ouverture de la cavité (3) qui n'est pas recouverte par l'au moins un élément de recouvrement.

24. Procédé selon la revendication 22 ou 23, **caractérisé en ce que** l'au moins un élément de recouvrement (9,9') est serré sur la partie de voie ferrée (1) après le durcissement de la mousse.
